# EUROPÄISCHE PATENTSCHRIFT

(11) **EP 2 347 053 B1**
(45) Veröffentlichungstag und Bekanntmachung des Hinweises auf die Patenterteilung: **15.04.2015**
(21) Anmeldenummer: 09771653.4
(22) Anmeldetag: 12.11.2009
(51) Int. Cl.: E01F 15/08

(54) **TRENNELEMENT FÜR VERKEHRSFLÄCHEN**
SEPARATION ELEMENT FOR TRAFFIC AREAS
ELEMENT DE SEPARATION POUR DES SURFACES DE CIRCULATION

(30) Priorität: 20.11.2008 AT 18102008
(43) Veröffentlichungstag der Anmeldung: 27.07.2011
(73) Patentinhaber: REBLOC GmbH, 3571 Gars/Kamp (AT)
(72) Erfinder: REDLBERGER, Mathias, A-2340 Mödling (AT)
(74) Vertreter: Beer & Partner Patentanwälte KG
(86) Internationale Anmeldenummer: PCT/AT2009/000430
(87) Internationale Veröffentlichungsnummer: WO 2010/057232

(56) Entgegenhaltungen:
- EP-A1- 0 641 893
- EP-A2- 0 283 770
- CH-A- 443 387
- DE-A1-102007 006 745
- US-A- 4 008 575

## Beschreibung

Die Erfindung betrifft ein Trennelement für Verkehrsflächen, das bevorzugt aus Beton hergestellt ist.

Ein derartiges Trennelement ist beispielsweise aus der CH 443387 A und der EP 1 467028 A bekannt. Die dort beschriebenen Verbindungseinrichtungen weisen allerdings ebenso wie viele andere bekannte Verbindungseinrichtungen den Nachteil auf, dass sie keine ausreichende Sicherheit gegen ein Auseinanderreißen bieten. Der Grund liegt darin, dass die Verbindungselemente bzw. der Schenkel an Keilflächen aneinander anliegen, die so angeordnet sind, dass die Schenkel der Verbindungselemente auseinander gedrückt werden, wenn durch eine Kollision eines Fahrzeuges mit den über eine Verbindungseinrichtung miteinander verbundenen Trennelementen eine Kraft wirkt, welche die Verbindungselemente auseinander zieht. Die Schenkel werden zwar in einigen Konstruktionsvarianten wenigstens teilweise von Beton seitlich gestützt, um das Wegbiegen eines Schenkels zu verhindern, was aber tatsächlich nur einem sehr geringen Ausmaß möglich ist, da der Beton in diesem Eckbereich sehr leicht ausbricht.

Aus der EP 0 641 893 A und der DE 10 2007 006 746 A sind Trennelemente mit hackenförmig ineinander greifenden Verbindungselementen bekannt.

Der Erfindung liegt daher die Aufgabe zu Grunde, ein Trennelement zu schaffen, bei dem die Gefahr des Auseinanderreißens bei einer Fahrzeugkollision geringer ist.

Bei einem Trennelement der eingangs genannten Art wird diese Aufgabe durch die Merkmale des Anspruchs 1 gelöst.

Durch die erfindungsgemäß ausgeführte Verbindungseinrichtung wird erreicht, dass die Schenkel durch den hakenförmig gestalteten Verbindungsbereich bei einer auf die Verbindungselemente wirkenden Zugkraft nicht auseinander gedrückt sondern im Gegenteil aneinander gehalten oder zueinander gezogen werden. Dies bewirkt in weiterer Folge, dass die auf die Schenkel wirkenden Biegemomente geringer sind, wodurch die Schenkel nicht so massiv wie im Stand der Technik ausgeführt werden müssen. Vielmehr wirken nun auf die Vorsprünge Biegekräfte, welche aber mit wesentlich geringerem Materialaufwand aufgenommen werden können, da die Biegemomente durch die wesentlich kürzeren Vorsprünge wesentlich geringer sind. Außerdem treten im Bereich der Vorsprünge Scherkräfte auf, welche ebenfalls viel leichter beherrschbar sind als die im Stand der Technik auf die Schenkel wirkenden großen Biegemomente.

Bevorzugte Ausführungsformen der erfindungsgemäßen Verbindungseinrichtung sind Gegenstand der Unteransprüche.

Weitere Merkmale und Vorteile der erfindungsgemäßen Verbindungseinrichtung und der erfindungsgemäßen Trennelemente ergeben sich aus der nachfolgenden Beschreibung bevorzugter Ausführungsformen der Erfindung.

Es zeigt:
- Fig. 1: ein erfindungsgemäßes Trennelement im Schrägriss,
- Fig. 2: eine Stirnseite des Trennelementes von Fig. 1,
- Fig. 3: eine Draufsicht auf den Verbindungsbereich zweier erfindungsgemäßer Trennelemente,
- Fig. 4: ein erfindungsgemäßes Verbindungselement im Schrägriss,
- Fig. 5: ein Kupplungselement, das aus zwei erfindungsgemäßen Verbindungselementen zusammengesetzt ist,

- Fig. 6: eine Ausführungsform einer erfindungsgemäßen Verbindungseinrichtung in Draufsicht, die jener von Fig. 3 und 4 ähnlich ist und
- Fig. 7: das Verbindungselement von Fig. 6 im Schrägriss.

In Fig. 1 ist ein erfindungsgemäßes Trennelement 1 dargestellt, das wie an sich bekannt mit weiteren Trennelementen 1 zum Trennen von Verkehrsflächen, beispielsweise Fahrbahnen von Straßen, aber auch beliebigen anderen Flächen verwendet werden kann. Wenn mehrere nebeneinander angeordnete Trennelemente 1 miteinander verbunden werden, können sie auch als Rückhaltesysteme, entweder zwischen Fahrbahnen oder am Straßenrand verwendet werden.

Zum Verbinden von nebeneinander angeordneten Trennelementen 1 wird eine erfindungsgemäße Verbindungseinrichtung 2 verwendet, welche in der in den Fig. 1 bis 4 dargestellten Ausführungsform aus zwei identischen Verbindungselementen 3 besteht. Diese Verbindungselemente 3 sind an Stirnflächen 4 der Trennelemente 1 angeordnet, wobei die an gegenüber liegenden Stirnflächen 4 angeordneten Verbindungselemente 3 um eine horizontale Achse um 180° verdreht sind, so dass sie die in Fig. 3 dargestellte Lage einnehmen.

Die in den Fig. 1 bis 4 dargestellten Verbindungselemente 3 weisen zwei Schenkel 5 und 6 auf, die über einen Steg 7 mit einer plattenförmigen Halterung 8 verbunden sind. Ein Schenkel 5 weist an seinem von der Halterung 8 abgewandten Ende zwei Vorsprünge 9 und 10 auf, so dass eine insgesamt etwa T-förmige Querschnittsform entsteht. Der zweite Schenkel 6 weist an seinem von der Halterung 8 abgewandten Ende nur einen Vorsprung 11 auf, der zum anderen Schenkel 5 hin gewandt ist, so dass der Schenkel 6 mit seinem Vorsprung 11 insgesamt eine etwa L-förmige Querschnittsform aufweist.

Die Vorsprünge 9, 10 und 11 weisen zur Halterung 8 gerichtete Kontaktflächen 12, 13, 14 auf, die in einem Winkel α kleiner 90° zu einer Mittelebene 17 der Halterung 8 ausgerichtet sind. Bevorzugt liegt Winkel α zwischen 60° und 95°, idealerweise zwischen 80° und 90°. Auf diese Weise sind die Vorsprünge 9, 10, 11 hakenartig an den Schenkeln 5, 6 angeordnet.

Werden, wie in Fig. 3 dargestellt, zwei Verbindungselemente 3 formschlüssig ineinander gesteckt, dann verhaken sich die Schenkel 5, 6 mit ihren Vorsprüngen 9, 10, 11 ineinander. Trifft ein Fahrzeug beispielsweise in der durch den Pfeil 15 symbolisierten Richtung auf ein Trennelement 1, dann verschieben sich die mit Hilfe der Verbindungseinrichtung 2 miteinander verbundenen Trennelemente 1 zunächst so weit, dass sie im Bereich ihrer Ecken 16 aneinander anstoßen. In weiterer Folge stellen die beiden Ecken 16 einen Drehpunkt dar, um den sich die Trennelemente 1 drehen wollen, wenn die durch das Fahrzeug aufgebrachte Kollisionskraft noch weiter auf eines der beiden Trennelemente 1 wirkt. Dadurch wird die Verbindungseinrichtung 2 durch eine Zugkraft belastet, welche hauptsächlich in Richtung der Ebene 17, in der die Halterung 8 liegt, auf die Verbindungseinrichtung 2 wirkt. Diese Zugkraft versucht, die Schenkel 5 der Verbindungselemente 3 zwischen den Schenkeln 5 und 6 des jeweils anderen Verbindungselementes 3 heraus zu ziehen. Dazu müssen die Schenkel 5, 6 zur Seite gebogen werden, wobei gleichzeitig die Übergänge zwischen den Vorsprüngen 9, 10, 11 und den Schenkeln 5, 6 einer kombinierten Biege- und Scherkraft ausgesetzt werden. Da die Kontaktflächen 12, 13, 14 in einem Winkel kleiner 90° zur Zugrichtung geneigt sind, verhaken die Schenkel 5, 6 mit ihren Vorsprüngen 9, 10, 11 ineinander, so dass ein größeres Biegemoment auf die Schenkel 5, 6 erst auftritt, wenn die Vorsprünge 9, 10, 11 so weit verformt wurden, dass der Winkel α der Kontaktfläche 12, 13,14 gleich oder größer 90° geworden ist.

Da die Schenkel 5, 6 mit ihren Vorsprüngen 9, 10, 11 sehr massiv ausgeführt werden können (bei gleichzeitig relativ geringem Materialeinsatz aufgrund der geringen Länge der Schenkel 5, 6 und der Vorsprünge 9, 10, 11), kann ein maßgeblicher Teil der Verformungskraft und Verformungsenergie bereits von den Vorsprüngen 9, 10, 11 bzw. deren Verbindung mit den Schenkeln 5, 6 aufgenommen werden, noch bevor die Schenkel 5, 6 nennenswert verbogen werden. Da die Schenkel 5, 6, wie die Zeichnungen zeigen, ebenfalls relativ kurz und bei gleichzeitig relativ geringem Materialeinsatz massiv ausgeführt werden können, weisen auch diese einen sehr hohen Biegewiderstand auf und sind in der Lage, hohe Querkräfte aufzunehmen.

Zusammenfassend wird durch diese Konstruktion der Verbindungselemente 3 eine Verbindungseinrichtung 2 geschaffen, die einen sehr hohen Widerstand gegen ein Auseinanderziehen der Verbindungselemente 3 im Falle eines Aufpralls eines Fahrzeuges aufweist.

Die Halterungen 8 sind über Stege 7 mit den Schenkeln 5 und 6 verbunden. Um eine möglichst symmetrische Belastung bzw. Kraftverteilung auf die Verbindungselemente 3 wirken zu lassen, sind die Halterungen 8 so an den Stegen 7 angeordnet, dass deren Mittelebene 17 im Bereich der Kontaktflächen 13 der beiden in der Mitte der Verbindungseinrichtung 2 liegenden Schenkel 5 liegt.

Die Schenkel 5, 6 und deren Vorsprünge 9, 10, 11 sind mit stark abgerundeten Kanten und Ecken ausgeführt, so dass sich die Verbindungselemente 3 leicht ineinander schieben lassen. Außerdem erleichtert dies deren Herstellung und reduziert im Bereich der Ecken die mechanischen Spannungen im Fall einer Kollision eines Fahrzeuges mit einem Trennelement 1. Die Längenverhältnisse der Schenkel 5, 6 und der Vorsprünge 9, 10, 11 sind bevorzugt so gewählt, dass das Verhältnis der Länge X der Schenkel 5, 6 und der Länge Y der Vorsprünge 9, 10, 11 zwischen 0,5 und 2,0 liegt.

Wie Fig. 1 und 4 zeigen, sind an der Oberseite 18 und der Unterseite 19 der Halterungen 8 Verbindungsstäbe 20 befestigt, vorzugsweise angeschweißt. Die Verbindungsstäbe 20 können beispielsweise aus im Bauwesen üblicherweise verwendetem Rippentorstahl hergestellt sein und ein Verbindungselement 3 an einer Stirnseite 4 eines Trennelementes 1 mit dem anderen Verbindungselement 3 an der anderen Stirnseite 4 verbinden. Es ist aber auch denkbar, dass die Verbindungsstäbe 20 nicht von einem zum anderen Verbindungselement 3 durchgehen, sondern nach einer gewissen Länge im Inneren des Trennelementes 1 enden. Diese Verbindungsstäbe 20 können natürlich auch zwei- oder mehrfach an den Seitenflächen der Halterungen 8 angeordnet sein.

Aus den Fig. 1 bis 3 ist ebenfalls ersichtlich, dass im Bereich der Verbindungselemente 3 an den Stirnseite 4 vertikale Nuten 21 verlaufen, die einen Freiraum für den Schenkel 6 des am anschließenden Trennelemente 1 angeordneten Verbindungselementes 3 schaffen.

In Fig. 5 ist ein Kupplungselement 22 dargestellt, bei dem zwei Verbindungselemente 3 direkt miteinander verbunden sind. Das heißt, dass sie entweder unmittelbar im Anschluss an ihre Stege 7 oder über einen kurzen Halterungsteil 8 miteinander verbunden sind. Derartige Kupplungselemente können dafür verwendet werden, einen etwas größeren Abstand zwischen zwei Trennelementen 1 zu schaffen, beispielsweise um leichter Trennelemente 1 in Kurven mit kleinerem Kurvenradius aufstellen zu können, als dies bei direkt miteinander verbundenen Trennelementen möglich wäre.

In den Fig. 6 und 7 ist eine weitere Ausführungsform einer erfindungsgemäßen Verbindungseinrichtung dargestellt, welche der in den Fig. 1 bis 4 dargestellten Ausführungsform ähnlich ist, wobei der zwischen den Schenkeln 5 und 6 und dem Steg 3 vorhandene Raum für die Aufnahme des Schenkels 5 mit den Vorsprüngen 10, 11 etwas größer ist, um das Einhaken der Verbindungselemente zu erleichtern. Insbesondere in Fig. 6 ist gut zu erkennen, dass der Verbindungsbereich zwischen den Vorsprüngen 10 der Schenkel 5 in Form der Kontaktflächen 13 genau in der Verlängerung der Mittelebenen 17 der Halterungen 8 liegt, wodurch eine möglichst symmetrische Belastung bzw. Kraftverteilung auf die Verbindungselemente 3 erfolgt. Außerdem liegen bei dieser bevorzugten Ausführungsform der Erfindung alle Kontaktbereiche zwischen den Flächen 12, 13, 14 der Vorsprünge 9, 10, 11 der Schenkel 5,6 in einer Ebene 38, welche im rechten Winkel zu den Ebenen 17 der Halterungen 8 liegt.

## Patentansprüche

1. Trennelement (1) für Verkehrsflächen, das bevorzugt aus Beton hergestellt ist, und eine Verbindungseinrichtung (2) mit Verbindungselementen (3) an dessen Stirnflächen (4) aufweist, mit denen es mit anderen Verbindungselementen an Stirnflächen an einem anschließenden Trennelement verbunden werden kann, wobei die Verbindungselemente (3) jeweils zwei nebeneinander angeordnete Schenkel (5, 6) aufweisen, die über einen Steg (7) mit einer Halterung (8) verbunden sind, wobei jeweils wenigstens ein Schenkel (5) des Verbindungselementes (3) zwischen Schenkeln des anderen Verbindungselementes formschlüssig aufgenommen werden kann, indem der zwischen Schenkeln des anderen Verbindungselementes aufgenommene Schenkel (5) zu beiden Seiten Vorsprünge (9, 10) aufweist, welche andere Vorsprünge hintergreifen können, die an den Schenkeln des anderen Verbindungselementes angeordnet sind, und wobei jeweils wenigstens ein Schenkel des anderen Verbindungselementes zwischen Schenkeln (5, 6) des Verbindungselementes (3) formschlüssig aufgenommen werden kann, indem der zwischen Schenkeln (5, 6) des Verbindungselementes (3) aufgenommene Schenkel des anderen Verbindungselementes zu beiden Seiten Vorsprünge aufweist, welche Vorsprünge (9, 10, 11) hintergreifen können, die an den Schenkeln (5, 6) des Verbindungselementes (3) angeordnet sind, **dadurch gekennzeichnet, dass** die Schenkel (5, 6) der beiden Verbindungselemente (3) mit ihren Vorsprüngen (9, 10, 11) hakenförmig ineinander greifen, und dass die Halterungen (8) so an den Stegen (7) angeordnet sind, dass deren Mittelebene (17) im Bereich der Kontaktflächen (13) der beiden in der Mitte der Verbindungseinrichtung (2) liegenden Schenkel (5) liegt.

2. Trennelement (1) nach Anspruch 1, **dadurch gekennzeichnet, dass** die Vorsprünge (9, 10,11) an den Enden der Schenkel (5, 6) angeordnet sind.

3. Trennelement (1) nach Anspruch 1 oder 2 **dadurch gekennzeichnet, dass** der Schenkel (5) des einen Verbindungselementes, der zwischen Schenkeln (5, 6) des anderen Verbindungselementes aufgenommen ist, einen etwa T-förmigen Querschnitt aufweist, wogegen ein außen liegender Schenkel (6) einen etwa L-förmigen Querschnitt aufweist.

4. Trennelement (1) nach einem der Ansprüche 1 bis 3, **dadurch gekennzeichnet, dass** die Schenkel (5, 6) und deren Vorsprünge (9, 10, 11) im Verbindungsbereich abgerundete, vorzugsweise stark abgerundete, Ecken und Kanten aufweisen.

5. Trennelement (1) nach einem der Ansprüche 1 bis 4, **dadurch gekennzeichnet, dass** der hakenförmige Verbindungsbereich (10, 13) zwischen den beiden Schenkeln (5), die zwischen den beiden Schenkeln (5, 6) des gegenüberliegenden Verbindungselementes (3) aufgenommen sind, in Verlängerung der Halterung (8) liegt.

6. Trennelement (1) nach einem der Ansprüche 1 bis 5, **dadurch gekennzeichnet, dass** die Halterung (8) eine Platte ist.

7. Trennelement (1) nach einem der Ansprüche 1 bis 6, **dadurch gekennzeichnet, dass** an der Halterung (8) Verbindungsstäbe (20) angeordnet sind.

8. Trennelement (1) nach Anspruch 7, **dadurch gekennzeichnet, dass** die Verbindungsstäbe (20) an der Oberseite (18) und der Unterseite (19) oder den Seitenflächen der Halterung (8) angeordnet, vorzugsweise angeschweißt, sind.

9. Trennelement (1) nach Anspruch 8, **dadurch gekennzeichnet, dass** die Verbindungsstäbe (20) an ihrer Oberfläche Erhebungen und/oder Vertiefungen aufweisen.

10. Trennelement (1) nach einem der Ansprüche 1 bis 9, **dadurch gekennzeichnet, dass** zwei Verbindungselemente (3) über ihre Halterung (8) oder über ihre Stege (7) unmittelbar miteinander verbunden sind.

11. Trennelement (1) nach einem der Ansprüche 1 bis 10, **dadurch gekennzeichnet, dass** die Vorsprünge (9, 10, 11) zur Halterung (8) gerichtete Kontaktflächen (12,13, 14) aufweisen, die in einem Winkel α kleiner 90° zu einer Mittelebene (17) der Halterung (8) ausgerichtet sind.

12. Trennelement (1) nach Anspruch 11, **dadurch gekennzeichnet, dass** der Winkel α zwischen 60° und 95°, bevorzugt zwischen 80° und 90° beträgt.

## Claims

1. A separating element (1) for traffic areas, which is preferably made from concrete and has a connecting system (2) with connecting elements (3) on its end faces (4), with which it can be connected to other connecting elements on end faces on an adjacent separating element, wherein the connecting elements (3) each have two juxtaposed legs (5, 6), which are connected to a support (8) via a bar (7), wherein in each case at least one leg (5) of the connecting element (3) can be held between the legs of the other connecting element in a positive-locking manner, as the leg (5) held between the legs of the other connecting element has projections (9, 10) on both sides, which may engage behind other projections disposed on the legs of the other connecting element and wherein in each case at least one leg of the other connecting element can be held between the legs (5, 6) of the connecting element (3) in a positive-locking manner, as the leg of the other connecting element (3) held between the legs (5, 6) of the connecting element (3) has projections (9, 10) on both sides which may engage behind projections (9, 10, 11) disposed on the legs (5, 6) of the connecting element (3), **characterised in that** the legs (5, 6) of the two connecting elements (3) interlock with their projections (9, 10, 11) in hook form and **in that** the supports (8) are disposed on the bars (7) in such a way that their centre plane (17) lies in the area of the contact surfaces (13) of the two legs (5) lying in the centre of the connecting system (2).

2. Separating element (1) according to claim 1, **characterised in that** the projections (9, 10, 11) are disposed on the ends of the legs (5, 6).

3. Separating element (1) according to claim 1 or 2, **characterised in that** the leg (5) of the one connecting element held between legs (5, 6) of the other connecting element, has a roughly T-shaped cross-section, whereas an outer leg (6) has a roughly L-shaped cross-section.

4. Separating element (1) according to one of the claims 1 to 3, **characterised in that** the legs (5, 6) and their projections (9, 10, 11) have rounded, preferably sharply rounded, corners and edges in the connecting area.

5. Separating element (1) according to one of the claims 1 to 4, **characterised in that** the hook-shaped connecting area (10, 13) is an extension of the support (8) between the two legs (5), which are held between the two legs (5, 6) of the opposite connecting element (3).

6. Separating element (1) according to one of the claims 1 to 5, **characterised in that** the support (8) is a plate.

7. Separating element (1) according to one of the claims 1 to 6, **characterised in that** connecting bars (20) are disposed on the support (8).

8. Separating element (1) according to claim 7, **characterised in that** the connecting bars (20) are disposed, preferably welded, on the top (18) and bottom (19) or the side surfaces of the support (8).

9. Separating element (1) according to claim 8, **characterised in that** the connecting bars (20) exhibit bumps and/or recesses on their surface.

10. Separating element (1) according to one of the claims 1 to 9, **characterised in that** two connecting elements (3) are directly connected to one another via their support (8) or via their bars (7).

11. Separating element (1) according to one of the claims 1 or 10, **characterised in that** the projections (9, 10, 11) have contact surfaces (12, 13, 14) facing the support (8), which are aligned with a central plane (17) of the support (8) at an angle α of less than 90°.

12. Separating element (1) according to claim 11, **characterised in that** the angle α is between 60° and 95°, preferably between 80° and 90°.

## Revendications

1. Élément de séparation (1) pour des aires de circulation, fabriqué de préférence en béton et comportant un dispositif d'assemblage (2) avec des éléments d'assemblage (3) sur les surfaces frontales (4) de celui-ci, avec lesquels il peut être relié à d'autres éléments d'assemblage sur des surfaces frontales sur un élément de séparation suivant, dans lequel les éléments d'assemblage (3) comportent respectivement deux branches (5, 6) agencées côte à côte, lesquelles sont reliées à un support (8) par le biais d'une entretoise (7), dans lequel au moins une branche (5) de l'élément d'assemblage (3) peut être respectivement admise par complémentarité de forme entre des branches de l'autre élément d'assemblage, sachant que la branche (5) admise entre des branches de l'autre élément d'assemblage comporte des saillies (9, 10) des deux côtés, lesquelles peuvent venir en prise derrière d'autres saillies agencées sur les branches de l'autre élément d'assemblage, et dans lequel au moins une branche de l'autre élément d'assemblage peut être respectivement admise par complémentarité de forme entre des branches (5, 6) de l'élément d'assemblage (3), sachant que la branche de l'autre élément d'assemblage admise entre des branches (5, 6) de l'élément d'assemblage (3) comporte des saillies des deux côtés, lesquelles peuvent venir en prise derrière des saillies (9, 10, 11) agencées sur les branches (5, 6) de l'élément d'assemblage (3), **caractérisé en ce que** les branches (5, 6) des deux éléments d'assemblage (3) s'engagent les unes dans les autres en forme de crochets avec leurs saillies (9, 10, 11), et **en ce que** les supports (8) sont agencés de telle façon sur les entretoises (7) que leur plan médian (17) se trouve dans la région des surfaces de contact (13) des deux branches (5) situées au milieu du dispositif d'assemblage (2).

2. Élément de séparation (1) selon la revendication 1, **caractérisé en ce que** les saillies (9, 10, 11) sont agencées aux extrémités des branches (5, 6).

3. Élément de séparation (1) selon la revendication 1 ou 2, **caractérisé en ce que** la branche (5) de l'une élément d'assemblage admis entre des branches (5, 6) de l'autre élément d'assemblage présente une section transversale approximativement en forme de T, tandis qu'une branche (6) située à l'extérieur présente une section transversale approximativement en forme de L.

4. Élément de séparation (1) selon l'une des revendications 1 à 3, **caractérisé en ce que** les branches (5, 6) et leurs saillies (9, 10, 11) présentent des coins et des arêtes arrondis, de préférence fortement arrondis, dans la région d'assemblage.

5. Élément de séparation (1) selon l'une des revendications 1 à 4, **caractérisé en ce que** la région d'assemblage en forme de crochet (10, 13) entre les deux branches (5) admises entre les deux branches (5, 6) de l'élément d'assemblage (3) opposé se trouvent dans le prolongement du support (8).

6. Élément de séparation (1) selon l'une des revendications 1 à 5, **caractérisé en ce que** le support (8) est une plaque.

7. Élément de séparation (1) selon l'une des revendications 1 à 6, **caractérisé en ce que** des barres d'assemblage (20) sont agencées sur le support (8).

8. Élément de séparation (1) selon la revendication 7, **caractérisé en ce que** les barres d'assemblage (20) sont agencées, de préférence soudées, sur le côté supérieur (18) et le côté inférieur (19) ou sur les surfaces latérales du support (8).

9. Élément de séparation (1) selon la revendication 8, **caractérisé en ce que** les barres d'assemblage (20) présentent des surélévations et/ou des renfoncements sur/dans leur surface.

10. Élément de séparation (1) selon l'une des revendications 1 à 9, **caractérisé en ce que** deux éléments d'assemblage (3) sont directement reliés entre eux par leur support (8) ou par leurs entretoises (7).

11. Élément de séparation (1) selon l'une des revendications 1 à 10, **caractérisé en ce que** les saillies (9, 10, 11) comportent des surfaces de contact (12, 13, 14) tournées vers le support (8), lesquelles sont orientées selon un angle α inférieur à 90° par rapport à un plan médian (17) du support (8).

12. Élément de séparation (1) selon la revendication 11, **caractérisé en ce que** l'angle α est compris entre 60 ° et 95°, de préférence entre 80° et 90°.
